# EUROPÄISCHE PATENTSCHRIFT

(11) **EP 0 517 735 B1**
(45) Veröffentlichungstag und Bekanntmachung des Hinweises auf die Patenterteilung: **27.12.1995**
(21) Anmeldenummer: 91904221.8
(22) Anmeldetag: 26.02.1991
(51) Int. Cl.: H05H 1/28, F23G 7/00, A62D 3/00

(54) **VERFAHREN ZUM STABILEN BETRIEB EINES PLASMATRONS MIT WASSERDAMPF ALS PLASMAGAS**
PROCESS FOR STABLE OPERATION OF A PLASMATRON WITH STEAM AS THE PLASMA GAS
PROCEDE DE FONCTIONNEMENT STABLE D'UN PLASMATRON A VAPEUR D'EAU COMME GAZ DE PLASMA

(30) Priorität: 26.02.1990 DD 338145
(43) Veröffentlichungstag der Anmeldung: 16.12.1992
(73) Patentinhaber: MASCHINEN- UND ANLAGENBAU GRIMMA GmbH, D-04662 Grimma (DE)
(72) Erfinder: DUMMERSDORF, Hans-Ulrich, Bahnhofstrasse 3-5, W-7240 Grimma (DE); HEBECKER, Dietrich, Bahnhofstrasse 3-5, W-7240 Grimma (DE); VON LENGERKEN, Dirk, Bahnhofstrasse 3-5, W-7240 Grimma (DE); WINTER, Carsten, Bahnhofstrasse 3-5, W-7240 Grimma (DE)
(74) Vertreter: Grünecker, Kinkeldey, Stockmair & Schwanhäusser Anwaltssozietät
(86) Internationale Anmeldenummer: EP9100348
(87) Internationale Veröffentlichungsnummer: WO9113532

(56) Entgegenhaltungen:
- EP-A- 0 182 560
- EP-A- 0 354 731
- DD-A- 218 984
- DE-A- 3 206 785
- DE-A- 3 922 383

## Beschreibung

Die vorliegende Erfindung betrifft ein Verfahren zum stabilen Betrieb eines Plasmatrons mit zunächst im wesentlichen Wasserdampf als Plasmagas nach dem Oberbegriff des Anspruches 1.

Plasmatrons, die für die chemische Stoffwandlung eingesetzt werden, werden überwiegend mit einem gegenüber den Plasmatronmaterialien chemisch inerten Gas als Plasmagas betrieben. Beispielsweise arbeiten Verfahren der Plasmapyrolyse mit Wasserstoff als Plasmagas.

Es ist auch bereits bekannt, für verschiedene chemische Stoffwandlungen und in verschiedenen Leistungsgrößen Wasserdampf als Plasmagas einzusetzen, z.B. bei der Kohlevergasung (DD-A 215 325, DE-A-3 330 750, DE-A-3 605 715).

Es wurde auch bereits vorgeschlagen, toxische Abprodukte, insbesondere Abprodukte, die fluorierte oder chlorierte Kohlenwasserstoffe enthalten, durch chemische Reaktion in einem Wasserdampfplasmastrahl zu vernichten (DE-A-39 22 383).

In Verbindung mit Untersuchungen zu den chemischen Prozessen auf bestimmten Anwendungsgebieten chemischer Stoffwandlung in einer Wasserstoffplasmaathmosphäre wurde festgestellt, daß diese chemischen Prozesse zum einen durch die Wasserstoffionen und zum anderen durch die Sauerstoffionen des Wasserdampfplasmas bewirkt werden. Wasserdampfplasmen haben den Vorteil, bei verhältnismäßig niedrigen Temperaturen um ca. 3000 K eine hohe Konzentration an chemisch reaktiven, hoch angeregten Sauerstoff- und Wasserstoffspezies zu besitzen und dadurch für eine Reihe von Stoffwandlungsprozessen eine besondere Eignung zu besitzen. Bei allen Plasmatrons ist die thermische Belastung hoch, so daß sich infolge thermischer und/oder chemischer Erosion Standzeiten ergeben, die einen kontinuierlichen Betrieb eines Plasmatrons ohne intensive Kühlung verhindern. Dies betrifft in erster Linie die Elektroden, aber auch die Gaskammer, das Plasmatrongehäuse, die Anschlußstutzen und, je nach konstruktiver Ausführung, weitere Bauteile. Als Kühlmittel für derartige Plasmatrons wird üblicherweise Wasser mit einer Temperatur von ca. 20°C verwendet.

Bei Plasmatrons, die unter Verwendung von Wasserdampf als Plasmagas betrieben werden, ist im Unterschied zur Verwendung anderer Plasmagase die Erosion an den Teilen, die dem Lichtbogen ausgesetzt sind bzw. mit diesem in Kontakt stehen, besonders hoch. Diese hohe Erosionsbelastung betrifft also insbesondere die Kathode und die Anode. Der verhältnismäßig hohe Verlust an Elektrodenmasse führt zu niedrigen Standzeiten der Elektroden des Plasmatrons, das mit Wasserdampf als Plasmagas betrieben wird, so daß infolge des häufig notwendigen Elektrodenwechsels ein kontinuierlicher Betrieb praktisch nicht möglich ist.

Für den industriellen Einsatz von Wasserdampf-Plasmatrons ist außerdem die für derartige Plasmatrons spezifische Erscheinung nachteilig, daß in schneller Folge schlagartige Störungen in der Betriebsweise des Plasmatrons auftreten. Diese äußern sich in Schwankungen oder Unterbrechungen des Dampfdurchsatzes, Änderungen der Lichtbogenlänge, stark fluktuierender bzw. schwankender Lichtbogenspannung und -stromstärke und einer damit einhergehenden, stark schwankenden Plasmaenthalpie. Dies führt im Plasmareaktor zu Schwankungen in der chemischen Umsetzung, d.h. zu Beeinträchtigungen in der Produktqualität sowie des Wirkungsgrades und der Effizienz des Plasmatrons. Bisher haben auch Maßnahmen, die bei Plasmatrons üblicherweise beschritten werden, nämlich durch Verstärkung der Kühlung die Erosion an den Elektroden zu senken, üblicherweise bei Plasmatrons, die mit Wasserdampf als Plasmagas arbeiten, keine oder jedenfalls keine hinreichende Wirkung gezeigt.

Der Erfindung liegt die Aufgabe zugrunde, ein Verfahren zum stabilen Betrieb eines Plasmatrons, das mit Wasserdampf als Plasmagas betrieben wird, anzugeben, durch das bei intensiver Kühlung aller thermisch hochbeanspruchten Teile, insbesondere der Elektroden des Plasmatrons, und bei im übrigen herkömmlichen thermischen Prozeßbedingungen ein kontinuierlicher Betrieb durch Erhöhung der Standzeiten thermisch hochbeanspruchter Teile des Plasmatrons sowie durch Verringerung oder Vermeidungen von Schwankungen der Betriebsparameter des Plasmatrons erreicht werden kann. Insbesondere sollen die Ursachen beseitigt werden, die bei Plasmatrons mit Wasserdampf als Plasmagas im Vergleich zu Plasmatrons mit anderen Gasplasmen zu einer wesentlichen höheren Elektrodenerosion und zu Schwankungen in den Betriebsparametern führen, ohne daß andererseits nachteilige Veränderungen der thermischen Prozeßbedingungen oder im Kühlbereich auftreten.

Zur Lösung der vorgenannten Aufgabe, ein Verfahren zum stabilisierten Betrieb eines mit Wasserdampf als Plasmagas arbeitenden Plasmatrons anzugeben, das eine Erhöhung der Elektrodenstandzeiten sowie einen im wesentlichen fluktuationsfreien Betrieb bei hohem Wirkungsgrad der gewünschten chemischen Stoffwandlung gestattet, ist erfindungsgemäß ein Verfahren vorgesehen, bei dem die Temperatur des Kühlmittels und/oder die Zusammensetzung des Plasmagases derart gesteuert werden, daß die Kondensationstemperatur des Plasmagases zumindest im wesentlichen geringer ist als die durch die Kühlmitteltemperatur bestimmte Oberflächentemperatur der von dem Kühlmittel durchflossenen, gekühlten Teile des Plasmatrons. Hierdurch wird eine Kondensation der Plasmagasatmosphäre an den gekühlten Teilen des Plasmatronbs vermieden.

Vorzugsweise wird die Kühlung der gekühlten Teile des Plasmatrons begrenzt und/oder eine Kondensationstemperatur des Plasmagases erniedrigt.

Eine weitere Verbesserung des erfindungsgemäßen Verfahrens zur Herabsetzung von Kondensationsproblemen in bezug auf das Wasserdampfplasma an den heißwassergekühlten Teilen des Plasmatrons, insbesondere der vom Lichtbogen thermisch beaufschlagten Anode und Kathode, wird nach einer weiteren, bevorzugten Ausführungsform des erfindungsgemäßen Verfahrens dadurch erreicht, daß die Kühlung der thermisch hochbeanspruchten Teile des Plasmatrons, insbesondere der Elektroden, durch Heißwasser mit einer Temperatur von zumindest 80°C kombiniert wird mit einer Senkung der Kondenstionstemperatur des Plasmagases durch Beimischung eines Gases mit niedriger Kondensationstemperatur. Vorzugsweise wird dem Plasmadampf im Anschluß an die Verdampfungsstufe Luft beigemischt zur Erniedrigung der Kondensationstemperatur des Plasmagasgemisches, wobei die Kondensationstemperatur der Wasserdampf-Plasmagaspartialkomponente bei z.B. 80°C liegt, während in diesem Fall durch die erfindungsgemäße Elektrodenkühlung mittels Heißwasser eine Elektrodentemperatur von mehr als 80°C gehalten wird.

Überraschenderweise wurde gefunden, daß die für Wasserdampfplasmen typische, stark erhöhte Elektrodenerosion und damit einhergehende Schwankungen in der Arbeitsweise des Plasmareaktors, die bisher einem kontinuierlichen Betrieb von Wasserdampf-Plasmatrons im Wege stehen, dadurch beseitigt werden können, daß anstelle einer Verstärkung der Kühlung der thermisch hochbeanspruchten Plasmatronteile, insbesondere der Elektroden, gerade der entgegengesetzte Weg beschritten wird, nämlich eine Begrenzung der Kühlung vorgenommen wird. Es wurde gefunden, daß die bisherigen Probleme in bezug auf die Elektrodenerosion sowie schlagartige, in schneller Folge auftretende Störungen in der Betriebsweise, wie Schwankungen oder Unterbrechungen des Dampfdurchsatzes, Änderung der Lichtbogenlänge, stark schwankende Lichtbogenspannung und -stromstärke sowie damit einhergehende fluktuierende Plasmaenthalpie ihre Ursache in einer explosionsartigen Verdampfung von Wasserdampfkondensat an den stark gekühlten Teilen (Elektroden) unter Einwirkung des Lichtbogens haben. Untersuchungen der Erfinder und Anmelderin haben ergeben, daß diese explosionsartige Verdampfung von durch Kondensation gebildeten Wassertröpfchen unter mechanischem Herausreißen von Material und chemisch-physikalischer Wechselwirkung der flüssigen Wasserphase mit der Elektrodenwandung unter initiierender Einwirkung des Lichtbogens zu kraterartigen Vertiefungen in der Elektrodenoberfläche führt, die bevorzugte Angriffspunkte für die weiteren Erosionen bilden. Überdies wird durch die schlagartige Verdampfung des Kondensats der kontinuierliche Dampfdurchsatz stark gestört oder kurzzeitig unterbrochen, wodurch es zu den beschriebenen Fluktuationen und Betriebsstörungen des Plasmatrons kommt.

Die Lösung dieses Problemes erfolgt vorzugsweise durch Begrenzung der Kühlung der thermisch hochbelasteten und daher gekühlten Teile des Plasmatrons durch Verwendung von Heißwasser als Kühlmittel mit einer Temperatur von zumindest ca. 80°C. Die Begrenzung der Kühlung wird hierbei durch alleinige Verminderung der thermischen Triebkraft zwischen der Elektrodenoberfläche, vorzugsweise der Anodeninnenwand, und dem Kühlwasser erreicht.

Eine besonders wirksame Lösung wird nach einer vorteilhaften Ausgestaltung der Erfindung durch eine Kombination der Begrenzung der Kühlung in Verbindung mit der Verwendung von Heißwasser als Kühlmittel und der gleichzeitigen Senkung der Kondensationstemperatur des Wasserdampfplasmas durch Beimischung eines Gases mit niedrigerer Kondensationstemperatur als derjenigen von Wasserdampf erreicht, wobei die Kühlwassereintrittstemperatur so gesteuert wird, daß die Oberflächentemperatur von Kathode und Anode des Plasmatrons zumindest nahe der der dem neuen Wasserdampfpartialdruck entsprechenden Kondensationstemperatur des Plasma-Gasgemisches liegt. Vorzugsweise wird als die Kondensationstemperatur des Wasserdampfplasma verminderndes Gas zusätzlich Luft in den Wasserdampf gemischt.

Weitere, bevorzugte Ausgestaltungen des Verfahrens zum Betrieb desselben nach der vorliegenden Erfindung sind in den übrigen Unteransprüchen dargelegt.

Die Erfindung wird nachstehend anhand eines Ausführungsbeispieles zur Vernichtung toxischer Abprodukte mit Hilfe einer chemischen Stoffwandlung durch Behandlung in Plasmatrons, die im wesentlichen mit Wasserdampf als Plasmagas betrieben werden, näher erläutert.

Nach dem bevorzugten Ausführungsbeispiel der Erfindung besteht eine Plasmaanlage zur Vernichtung toxischer Abprodukte, vorzugsweise zur chemischen Umwandlung von Abprodukten, die chlorierte oder fluorierte Kohlenwasserstoffe enthalten, aus 10 Plasmatrons von je 30 kW Leistung mit den entsprechenden Reaktoren und notwendigen Zusatzaggregaten in herkömmlicher Weise. Die Anlage wird mit 25 kg/h vorgelegtem Dampf mit einer Temperatur von 300°C bei 0,1 mPa als Plasmagas betrieben.

Normalerweise treten trotz intensiver Kühlung der Elektroden bei einer derartigen Anlage erhebliche Schwankungen der Betriebs- und Qualitätsparameter im Plasmatron auf und die Plasmatronanode ist nach verhältnismäßig kurzer Zeit infolge starker Abtragungen nicht mehr verwendbar.

Nach einem ersten Ausführungsbeispiel der Erfindung weist das Plasmatron eine Kühleinrichtung auf, die Kühlwasser als Kühlmittel zur Kühlung der thermisch hochbeanspruchten Teile des Plasmatrons, insbesondere der Anode und Kathode, verwendet.

Zur Vermeidung von Kondensationserscheinungen aus dem Wasserdampfplasma an den gekühlten Elektroden, insbesondere der Anode, wird die Kühlwassereintrittstemperatur an Anode und Kathode durch Verringerung der Kühlung in den Kühlwasserkreisläufen der Anlage auf vorzugsweise 80°C erhöht, so daß die thermisch hochbeanspruchten Teile der Plasmatrons einer Heißwasser-Kühlung unterliegen. Bei einer Kühlwassergeschwindigkeit von 50 bis 70 m/s stellt sich eine Kühlwasseraustrittstemperatur von 81 bis 82°C ein. Eine derartige Temperaturführung reduziert gegenüber der normalerweise auf Raumtemperatur gehaltenen Kühlwasserwassertemperatur die thermische Triebkraft aufgrund der (beträchtlichen) Temperaturdifferenz zwischen der Oberflächentemperatur der Elektrode und der ursprünglichen Kühlwassertemperatur nur unwesentlich, d.h. auch mit Heißwasser kann eine hinreichende Kühlung der Elektroden erreicht werden. Zugleich wird aber die Kondensation von Wasserdampf aus der Wasserdampfplasmaathmosphäre an den erfindungsgemäß in begrenzterem Maße gekühlten Elektroden auf ein geringes Maß vermindert, das bei vielen plasmachemischen Prozessen hingenommen werden kann. Diese vorteilhafte Wirkung wird ohne einen erhöhten apparativen oder verfahrenstechnischen Aufwand erreicht. Es tritt im Gegenteil eine Verringerung des Kühlaufwandes für die Plasmatrons ein. Zugleich ergibt sich eine Erhöhung des Wirkungsgrades des jeweiligen Plasmatrons, und zwar durch dessen kontinuierlichen, fluktuationsarmen Betrieb sowie durch Verminderung der erforderlichen Kühlleistung. Gleichzeitig wird die Produktqualität verbessert und die Ausbeute des Verfahrens erhöht. Ein besonderer Vorteil besteht in der Erhöhung der Standzeit der Elektroden durch die drastische Verminderung bzw. Beseitigung der Elektrodenerosion, durch die Elektrodenmaterial eingespart und der Verfügungsgrad der Anlagen beträchtlich erhöht wird.

Nach einem zweiten, bevorzugten Ausführungsbeispiel der Erfindung in Gestalt der Verwendung von erfindungsgemäß durch Heißwasser mit einer Temperatur von vorzugsweise zumindest 80°C gekühlten Plasmatrons zur Vernichtung toxischer Abprodukte durch chemische Umwandlung, sind die gegebenenfalls trotz der Reduzierung der Elektrodenkühlung durch Einsatz einer Heißwasserkühlung noch verbleibenden Schwankungen in der Betriebsweise der Plasmatrons nicht vertretbar, da hierdurch, wenn auch in geringem Maße, noch der Austritt toxischer Schadstoffe erfolgen könnte.

Insbesondere für derartige Anwendungen wird daher bevorzugt, die erfindungsgemäße Kühlung der thermisch besonders belasteten Plasmatronteile, insbesondere der Elektroden, mit Heißwasser kombiniert mit einer Senkung der Kondensationstemperatur des Wasserdampf-Plasmagases anzuwenden. Die Kondensationstemperatur kann durch Zumischen eines Fremdgases mit gegenüber derjenigen von Wasserdampf niedrigerer Kondensationstemperatur zu dem Wasserdampf vermindert werden. Vorzugsweise werden daher in diesem Fall z.B. 62,5 m³/h Luft nach der Verdampfungsstufe in den Plasmadampf eingemischt. Die Kondensationstemperatur der Wasserdampfplasma-Partialkomponente liegt nun bei 80°C. Da die Elektrodentemperatur mit der Elektrodenkühlung nach der vorliegenden Erfindung zumindest in diesem Fall bei vorzugsweise geringfügig mehr als 80°C liegt, kann auf diese Weise eine Kondensation von Wasserdampf vollständig unterbunden werden, so daß die Ursache von Fluktuationen in der Betriebsweise der Plasmatrons vollständig beseitigt sind und ein kontinuierlicher Ablauf der Stoffwandlungsprozesse gewährleistet wird. Auf diese Weise lassen sich Durchbrüche toxischer Stoffe durch ein Wasserdampf-Plasmatron vollständig vermeiden.

Die Erfindung gibt ein Plasmatron sowie ein Verfahren zum stabilen Betrieb eines Plasmatrons mit Wasserdampf als Plasmagas an, bei denen die für Wasserdampfplasmen typischen Fluktuationen, stoßartige Schwankungen der Betriebsbedingungen sowie erhöhte Elektrodenerosion vermieden werden. Dies wird durch eine Begrenzung der Kühlung der thermisch hochbelasteten Plasmatronteile, insbesondere Elektroden, infolge Verwendung von Heißwasser als Kühlmittel erreicht, das mit einer Temperatur von höchst vorzugsweise zumindest 80°C verwendet wird. Auf diese Weise wird die Kondensation von Wasserdampf an stark gekühlten Stellen des Plasmatrons, die unter Einwirkung des Lichtbogens und explosionsartigem Verdampfen des Kondensats zu starken Störungen oder Unterbrechungen des Plasmastrahles sowie durch Herausreißung von Material aus der Elektrodenoberfläche zur Elektrodenerosion führt, vermieden. Die Erfindung bewirkt dabei nicht nur einen stabilen Betrieb und lange Elektrodenstandzeiten, sondern verbessert auch den Wirkungsgrad des Plasmatrons sowie die Ausbeute der plasmachemischen Verfahren. Vorzugsweise kann für bestimmte plasmachemische Prozesse, insbesondere für die Behandlung toxischer Abprodukte, die Wirkung der Heißwasserkühlung der Plasmatronelektroden durch Erniedrigen des Kondensationspunktes der Wasserdampfplasmaatmosphäre zusätzlich erhöht werden, indem dem Wasserdampf ein Gas mit gegenüber derjenigen von Wasserdampf niedrigerer Kondensationstemperatur beigemengt wird, so daß die dem nunmehrigen Wasserdampfpartialdruck entsprechende Kondensationstemperatur des Plasmagasgemisches unter der Temperatur liegt, die selbst an den am stärksten gekühlten Stellen des Plasmatrons, den Elektroden, als Oberflächentemperatur gehalten wird, so daß Kondensations- und hieraus resultierende Kondensatverdampfungserscheinungen im Lichtbogenbereich des Plasmatrons tatsächlich vermieden sind.

Obwohl eine besonders günstige Lösung der der Erfindung zugrundeliegenden Probleme mit Hilfe von Kühlwasser als Kühlmittel, das mit einer Temperatur von zumindest 80°C zur Kühlung verwendet wird, erzielt wurde und eine besonders vollständige Lösung des Kondensationsproblemes durch zusätzliche Beimengung von Luft zum Wasserdampf zur Bildung der Plasmagasatmosphäre für eine Herabsetzung der Kondensationstemperatur des Wasserdampf-Plasmagases erreichbar ist, ist die Erfindung hierauf nicht beschränkt. Vielmehr können unter Berücksichtigung der Wärmeabführungskapazität des Kühlmediums, der Druckverhältnisse im Plasmareaktor sowie der jeweiligen Phasenumwandlungsprodukte Abweichungen und Modifikationen vorgenommen werden mit dem Ziel, die aus der Kondensation des Wasserdampfes an gekühlten Plasmatronteilen resultierenden Probleme bei Plasmatrons, die im wesentlichen Wasserdampf als Plasmagas enthalten, zu vermeiden, indem durch Wahl der Kühlungs- und/oder Kondensationsbedingungen dafür Sorge getragen wird, daß eine Kondensation des Plasmagases oder Gasgemisches oder von Teilen desselben an den gekühlten Bereichen, insbesondere den Elektroden des Plasmatrons, unterbleibt.

## Patentansprüche

1. Verfahren zum stabilen Betrieb eines Plasmatrons mit zumindest im wesentlichen Wasserdampf als Plasmagas, wobei insbesondere thermisch hoch beanspruchte Teile, wie Elektroden etc., durch ein Kühlmittel gekühlt werden, **dadurch gekennzeichnet,** daß die Temperatur des Kühlmittels und/oder die Zusammensetzung des Plasmagases gesteuert werden, derart, daß die Kondensationstemperatur des Plasmagases zumindest im wesentlichen geringer ist als die durch die Kühlmitteltemperatur bestimmte Oberflächentemperatur der von dem Kühlmittel durchflossenen, gekühlten Teile des Plasmatrons.

2. Verfahren nach Anspruch 1, **dadurch gekennzeichnet**, daß die Kühlung der gekühlten Teile des Plasmatrons begrenzt und/oder eine Kondensationstemperatur des Plasmagases erniedrigt wird.

3. Verfahren nach Anspruch 1 oder 2, **dadurch gekennzeichnet,** daß als Kühlmittel Heißwasser mit einer Temperatur von zumindest ca. 80°C als Kühlmittel verwendet wird.

4. Verfahren nach zumindest einem der vorhergehenden Ansprüche 1 bis 3, **dadurch gekennzeichnet**, daß die Kondensationstemperatur des Wasserdampfplasmas durch Beimischung zumindest eines Gases mit niedrigerer Kondensationstemperatur vermindert wird.

5. Verfahren nach Anspruch 4, **dadurch gekennzeichnet,** daß im Anschluß an eine Wasserdampf-Verdampfungsstufe Luft in den Plasmadampf eingemischt wird.

6. Verfahren zum stabilen Betrieb eines Plasmatrons für die chemische Stoffwandlung, insbesondere zur Totalvernichtung toxischer, insbesondere chlorierte oder fluorierte Kohlenwasserstoffe enthaltende Abprodukte, nach Anspruch 1, **dadurch gekennzeichnet**, daß als Plasmagas zumindest im wesentlichen Wasserdampf und als Kühlmittel Heißwasser mit einer Temperatur von zumindest ca. 80°C verwendet wird.

7. Verfahren nach Anspruch 6, **dadurch gekennzeichnet,** daß als Plasmagas im wesentlichen Wasserdampf, dem ein die Kondensationstemperatur erniedrigendes Gas, insbesondere Luft, beigemischt wird, verwendet wird und als Kühlmittel Heißwasser mit einer Temperatur von zumindest 80°C verwendet wird.

## Claims

1. A method for the stable operation of a plasmatron, with at least substantially steam as the plasma gas, those parts which are subjected to particularly high thermal stress, such as electrodes etc., being cooled by a coolant, characterised in that the temperature of the coolant and/or the composition of the plasma gas are so controlled that the condensation temperature of the plasma gas is at least essentially less than the surface temperature, which is determined by the coolant temperature, of those cooled parts of the plasmatron through which the coolant has flowed.

2. A method according to claim 1, characterised in that the cooling of the cooled parts of the plasmatron is limited and/or a condensation temperature of the plasma gas is reduced.

3. A method according to claim 2, characterised aim that the coolant used is hot water having a temperature of at least approximately 80°C.

4. A method according to at least one of the preceding claims 1 to 3, characterised in that the condensation temperature of the steam plasma is reduced by admixture of at least one gas of lower condensation temperature.

5. A method according to claim 4, characterised in that air is mixed into the plasma vapour after a steam vaporisation stage.

6. A method for the stable operation of a plasmatron for chemical substance conversion, more particularly for the total destruction of toxic waste products, more particularly waste products containing chlorinated or fluorinated hydrocarbons, according to claim 1, characterised in that the plasma gas used is at least substantially steam and the coolant used is hot water at a temperature of at least approximately 80°C.

7. A method according to claim 6, characterised in that the plasma gas used is substantially steam, with which there is admixed a gas, more particularly air, which reduces the condensation temperature, and the coolant used is hot water at a temperature of at least 80°C.

## Revendications

1. Procédé pour assurer la marche stable d'un plasmatron, avec comme gaz de plasma au moins essentiellement de la vapeur d'eau, dans lequel en particulier les pièces soumises à une forte contrainte thermique, telles que les électro-des, etc., sont refroidies à l'aide d'un moyen de refroidissement, caractérisé en ce que la température du moyen de refroidissement et/ou la composition du gaz de plasma sont régulées de façon que la température de condensation du gaz plasma-gène soit au moins essentiellement inférieure à la température de surface, déterminée par la température du moyen de refroidissement, des pièces du plasmatron traversées par le moyen de refroidissement et refroidies.

2. Procédé selon la revendication 1, caractérisé en ce qu'on limite le refroidissement des pièces refroidies du plasmatron et/ou qu'on abaisse la température de condensation du gaz de plasma.

3. Procédé selon la revendication 1 ou 2, caractérisé en ce qu'on utilise comme moyen de refroidissement de l'eau chaude à une température d'au moins environ 80°C.

4. Procédé selon au moins l'une des revendications 1 à 3 précédentes, caractérisé en ce que la température de condensation du plasma de vapeur d'eau est diminuée par addition d'au moins un gaz ayant une température de condensation plus basse.

5. Procédé selon la revendication 4, caractérisé en ce que, après l'étape de vaporisation de la vapeur d'eau, on mélange de l'air à la vapeur de plasma.

6. Procédé assurant la marche stable d'un plasmatron, pour permettre une transformation chimique de matières, en particulier pour la destruction totale de déchets toxiques, contenant en particulier des hydrocarbures chlorés ou fluorés, selon la revendication 1, caractérisé en ce qu'on utilise comme gaz de plasma au moins essentiellement de la vapeur d'eau, et, comme fluide du moyen de refroidissement, de l'eau chaude à une température d'au moins environ 80°C.

7. Procédé selon la revendication 6, caractérisé en ce qu'on utilise comme gaz de plasma essentiellement de la vapeur d'eau, à laquelle on a mélangé un gaz abaissant la température de condensation, en particulier l'air, et que l'on utilise comme moyen de refroidissement de l'eau chaude à une température d'au moins 80°C.
